# EUROPÄISCHE PATENTSCHRIFT

(11) **EP 1 081 084 B1**
(45) Veröffentlichungstag und Bekanntmachung des Hinweises auf die Patenterteilung: **19.10.2005**
(21) Anmeldenummer: 00118724.4
(22) Anmeldetag: 30.08.2000
(51) Int. Cl.: B66B 9/16, B66B 9/193

(54) **Knickvorrichtung für eine am Armausleger gezogene Aufzugseinrichtung**
Folding jig for a lifting device pulled on a guiding arm
Articulation pour un disposif de levage tracté sur un bras porteur

(30) Priorität: 04.09.1999 DE 29915566 U
(43) Veröffentlichungstag der Anmeldung: 07.03.2001
(73) Patentinhaber: B. Teupen Maschinenbaugesellschaft mbH, D-48599 Gronau-Epe (DE)
(72) Erfinder: Tillmann Martin, 48599 Gronau-Epe (DE)
(74) Vertreter: Hoffmeister, Helmut

(56) Entgegenhaltungen:
- EP-A- 0 396 096
- FR-A- 2 365 020

## Beschreibung

Die Erfindung betrifft eine Knickvorrichtung für ein fahrbares mobiles Arbeitsgerät, insbesondere Aufzugseinrichtung, das mit einer Anhängerkupplungseinheit zu transportieren ist, die insbesondere an einem Armausleger angeordnet ist, und das wenigstens aufweist ein Profilelement, in dem wenigstens ein Teleskopstangenelement angeordnet ist.

Ein Arbeitsgerät ist aus der prioritätsälteren Anmeldung DE-A-198 90 332 bekannt. Um das Arbeitsgerät einfach und leicht auf der Straße und am Einsatzort bewegen und handhaben zu können, ist am Armausleger eine Deichseleinheit angeordnet, die eine Deichselhalteeinheit aufweist, die mit einer Deichselstange, die eine Anhängerkupplungseinheit hält, durch einen Deichselarm mit wenigstens einer Festlegeeinheit mit einem Festlegebolzen und einem Kupplungsdrehgelenk verbunden ist.

Wird dieses Arbeitsgerät mit einem Knickstück versehen, wie es für einen Schrägaufzug aus der DE-A-197 03 158 bekannt ist, behindert das Knickstück das Zugfahrzeug während des Transports des Arbeitsgeräts.

Ein Arbeitsgerät ist ebenfells aus EP-A-0 396 096 bekannt.

Es stellt sich deshalb die Aufgabe, eine Knickvorrichtung für ein fahrbares mobiles Arbeitsgerät, insbesondere eine Aufzugseinrichtung zu schaffen, die die Transporteigenschaften nicht einschränkt.

Erfindungsgemäß wird diese Aufgabe durch die Merkmale des Anspruchs 1 gelöst.

Die mit der Erfindung erzielten Vorteile bestehen insbesondere darin, daß die Klappknickeinheit im Transportzustand auf dem Profilelement festgelegt ist und die Schiebeknickeinheit sich im Profilelement befindet. Hierdurch stören die Klappknickeinheit und die Schiebeknickeinheit nicht die Bewegung des Zugfahrzeugs. Bei der Einnahme der Arbeitsstellung verlängert die Klappknickeinheit das Profilelement. Die Schiebeknickeinheit, die im Transportzustand zurückgeklappt war, sorgt durch ihr Überfahren über die Klappknickeinheit dafür, daß das ausgefahrene Teleskopstangenelement wie bisher gegenüber dem Armausleger entsprechend zu verstellen ist. Durch die so ausgebildete Doppel-Knickeinheit wird gesichert, daß weiterhin die ganze wertvolle Länge des Aufzugseinrichtung zur Verfügung steht und die Aufzugseinrichtung so benutzt werden kann, wie es bei anderen Aufzugseinrichtungen ebenfalls der Fall ist.

Diese Knickvorrichtung kann bei jedem Arbeitsgerät, insbesondere Aufzugseinrichtung, eingesetzt werden, ganz gleich, ob die Zugeinrichtung am Armausleger oder direkt am Fahrzeug angeordnet ist.

Das Gelenkzwischenprofilelement und das Verlängerungsprofilelement sind wenigstens teilweise zueinander kompatibel. Beide sind darüber hinaus kompatibel zum Profilelement. Hierdurch wird im ausgestreckten Zustand der Klappknickeinheit gesichert, daß diese eine Verlängerung des Profilelements darstellt.

Das Gelenkzwischenprofilelement kann durch das erste und ein drittes Knickgelenkelement mit dem Profilelement und durch das zweite und ein viertes Knickgelenkelement mit dem Verlängerungsprofilelement verbunden sein. Hierdurch ist die Beweglichkeit der Teile der Klappknickeinheit gesichert.

Das Gelenkzwischenprofilelement kann zu beiden Seiten und das Armauslegerprofil am Ende und das Verlängerungsprofilelement an dem zum Gelenkzwischenprofilelement zeigenden Ende wenigstens teilweise so mit einer Profilabschrägung versehen sein, daß im ausgestreckten Zustand der Klappknickeinheit in der Arbeitsstellung Knickausnehmungen wenigstens teilweise auszubilden sind. Diese Knickausnehmungen ermöglichen ein Abwinkeln des ausgefahrenen Teleskopstangenelements gegenüber dem Profilelement.

Die Schiebeeinheit kann unterschiedlich ausgebildet werden, wie es die Einsatzbedingungen fordern. So kann sie aus zwei sich gegenüberliegenden Schiebezwischenelementen bestehen, die durch das erste und ein drittes Zwischenknickgelenkelement mit dem ersten Teilschiebeprofilelement und durch das zweite und ein viertes Zwischenknickgelenkelement mit dem zweiten Teilschiebeprofilelement verbunden sein kann.

Die beiden Schiebezwischenelemente können darüber hinaus durch wenigstens ein Gelenkgestänge verbunden sein. Das Gelenkgestänge kann aus zwei die jeweiligen Schiebezwischenelemente verbindende Gelenkstangen und einer weiteren Gelenkstange bestehen, die die beiden Schiebezwischenprofilelemente verbindet. Es ist aber aus möglich, die beiden Schiebezwischenprofilelemente mit nur einer einzigen Stange zu verbinden.

Die beiden Teilschiebeprofilelemente des Schiebeprofilelements können wie ein Teleskopstangenelement verschiebbar sein. Hierdurch ist eine einfache und sichere Funktion beim Verschieben der Schiebeknickeinheit gewährleistet.

Im Profilelement kann wenigstens teilweise ein Rollenprofilelement mit einer Umlenkrolle verbunden sein, um die ein Seil zu führen ist.

Das Rollenprofilelement mit der Umlenkrolle kann vor der Klappknickeinheit angeordnet sein. Hierdurch ist gesichert, daß die Klappknickeinheit auf das Armauslegerprofil geklappt werden kann.

Die Schiebeknickeinheit kann im Transportzustand hinter und im Arbeitszustand vor dem Rollenprofilelement mit der Umlenkrolle postioniert sein. Hierdurch läßt sich die Klappknickeinheit in die gewünschte Stellung bringen.

Das Profilelement kann das Armauslegerprofil sein. In ihm kann wenigstens das Teleskopstangenelement angeordnet sein. Im Transportzustand kann es mit dem Fahrgestell zu einem Chassis verbunden sein. An ihm kann sich auch die Anhängerkupplungseiheit befinden, die in eine Transport- und Arbeitsstellung verstellt werden kann.

Das Profilelement kann aber auch ein weiteres Teleskopstangenprofilelement sein. Die Klappknickeinheit und die Schiebeknickeinheit können dem Armauslegerprofil und/oder jedem der Teleskopstangenelemente zugeordnet werden, sodaß eine und falls erforderlich mehrere Knickstellen an den unterschiedlichsten Stellen realisiert werden können.

Ein Ausführungsbeispiel der Erfindung ist in der Zeichnung dargestellt und wird im folgenden näher beschrieben. Die Figuren der Zeichnung zeigen im einzelnen:
- Fig. 1: einen Schrägaufzug mit einer Knickvorrichtung in einer schematisch dargestellten Seitenansicht,
- Fig. 2: eine Knickvorrichtung mit einem Schrägaufzug gemäß Figur 1 in einer vergrößerten Teilseitenansicht,
- Fig. 3: eine Knickvorrichtung mit einem Schrägaufzug gemäß Figur 1 in einer vergrößerten Teildraufsicht,
- Fig. 4: eine Knickvorrichtung gemäß Figur 2 und 3 in einer Vorderansicht,
- Fig. 5: eine Knickvorrichtung bei einer Ausfahrstellung mit einem Schrägaufzug gemäß Figur 1 in einer schematischen Teilseitenansicht,
- Fig. 6: eine Knickvorrichtung bei einer Ausfahrstellung mit einem Schrägaufzug gemäß Figur 1 in einer schematisch dargestellten Teildraufsicht,
- Fig. 7: eine Knickvorrichtung gemäß den Figur 5 und 6 in einer Ausfahrstellung abknickbereit in einer schematisch dargestellten Seitenansicht,
- Fig. 8: eine Knickvorrichtung gemäß den Figur 5 und 6 in einer Ausfahrstellung abknickbereit in einer schematisch dargestellten Draufsicht und
- Fig. 9: zwei Teleskopstangenelemente eines Schrägaufzugs gemäß Figur 1, die über eine Knickvorrichtung gemäß den Figur 2 bis 8 abgeklappt sind, in einer schematisch dargestellten Teildarstellung.

In Figur 1 ist ein Schrägaufzug gezeigt.

Er besteht aus einer Deichseleinheit 1, die an einem Armauslegerprofil 2 angeordnet ist. Im Armauslegerprofil 2 sind Teleskopstangenelemente 6.1, 6.2, ...,6.n angeordnet. Am gegenüberliegenden Ende ist durch eine Armgelenkverbindung 11' ein Einachsfahrgestell 5 mit dem Armauslegerprofil befestigt. Zwischen dem Einachsfahrgestell 5 und dem Armauslegerprofil 2 ist ein Arbeitshydraulikzylinder 12' mit Sperrventil angeordnet. Mit Hilfe einer Bolzenverbindung 13' ist das Armauslegerprofil 2 und das Einachsfahrgestell 5 zu einem Chassis 3 zu verbinden. Das Einachsfahrgestell ist mit Rädern 17 versehen und verfügt über Vorderstützen 8 und Hinterstützen 9. Auf dem Armauslegerprofil 2 ist ein Lastschlitten 10 im Transportzustand festgebremst angeordnet.

Die Deichseleinheit 1 besteht aus einem Deichselgestänge 12, das über eine Deichselhalteeinheit 13 mit dem Armauslegerprofil 2 in einer Transport- und einer Arbeitsstellung verbunden ist. Am Deichselgestänge ist ein erstellbares Stützrad 11 befestigt. Am Ende des Teleskopstangenelements 6.2 ist eine Abstützradeinheit 14 angeordnet.

Die in Figur 1 gezeigte Aufzugseinrichtung befindet sich in einer Transportstellung. In dieser Transportstellung ist eine am Ende des Teleskopstangenelements 6.2 angeordnete Klappknickeinheit 4 einer Knickvorrichtung auf dem Armauslegerprofil 2 und/oder den Teleskopstangenelementen 6.2,... liegend positioniert. In dieser liegenden Position stört sie eine Zugeinrichtung, z. B. einen PKW, nicht beim Verfahren der Aufzugseinrichtung, insbesondere beim engen Einschlagen der Zugeinrichtung gegenüber der Aufzugeinrichtung. Darüber hinaus ist gesichert, daß mit der Deichseleinheit 1 unter Einhaltung der Forderungen des Technischen Überwachungsvereins (TÜV) das Chassis 3 insbesondere auf der Straße verfahren kann.

In den Figuren 2, 3 und 4 ist die Klappknickeinheit 4 von der Transport- in eine Arbeitsstellung geklappt gezeigt.

Die Klappknickeinheit 4 besteht aus einem Armverlängerungsprofilelement 41 und einem zwischen dem Armverlängerungsprofil 41 und dem Ende des Teleskopstangenelements 6.2 angeordneten Gelenkzwischenprofilelement 42. Wie insbesondere die Figur 3 zeigt, sind das Armauslegerprofilelement 41, das Gelenkzwischenprofilelement 42 und das Teleskopstangenelement 6.2 kompatibel zueinander ausgebildet. Hierdurch ist gesichert, daß das Armverlängerungsprofilement 41 und das Gelenkzwischenprofilelement 42 eine Verlängerung des Teleskopstangenelements 6.2 realisieren.

Das Gelenkzwischenprofilelement 42 ist mit dem Armverlängerungsprofilelement 41 durch ein Knickgelenkelement 43 und ein Knickgelenkelement 45 verbunden. Mit dem Ende des Armauslegerprofils 2 ist das Gelenkzwichenprofilelement 42 durch ein-Knickgelenkelement 44 und durch ein Knickgelenkelement 46 verbunden.

Das Gelenkzwischenprofilelement 42 ist zu beiden Seiten und das Armverlängerungsprofilelement 41 und das Teleskopstangenelement 6.2 einseitig mit Profilabschrägungen versehen. Im ausgestreckten Zustand, wie sie in der Figur 2 gezeigt ist, bilden sich so Knickausnehmungen 48 aus. Zwischen der Abstützeinheit 14 und dem freien Ende des Armverlängerungsprofilelements 41 ist ein Knickhydraulikzylinderelement 50 angeordnet, das durch die strichpunktierte Linie angedeutet ist. An Stelle des Hydraulikzylinders 50 kann auch eine andere Verstelleinrichtung zum Einsatz kommen, z.B. eine Zahnstange, Hubwinde oder dergleichen.

Wie insbesondere die Figuren 5 und 6 zeigen, ist im Teleskopstangemelement 6.2 ein verschiebbares Schiebeknickelement 7 positioniert, das in einem Schiebeprofilelement 40 angeordnet ist.

Das Schiebeknickelement 7 besteht aus zwei gegenüberliegenden Schiebezwischenelementen 72, die durch Zwischenknickgelenkelemente 73 und 75 mit einem Teilschiebeprofilelement 40.1 und mit Zwischenknickgelenkelementen 74 und 76 mit einem Teilschiebeprofilelement 40.2 gelenkig verbunden sind. Die Schiebezwischenelemente 72 können als Flachprofile, Rohre oder dergleichen ausgebildet sein. Zwischen den Schiebezwischenelementen 72 befindet sich ein Gelenkgestänge 71, das aus zwei Gelenkstangen besteht, die jeweils mit den Zwischenknickgelenkelementen verbunden sind. Zur Stabilität des ganzen Systems verbindet eine weitere Stange die beiden Schiebezwischenelemente 72.

Wie insbesondere Figur 6 zeigt, befindet sich vor der Schiebeknickeinheit 7 ein Rollenprofilelement 18 mit einer Umlenkrolle 15, um die ein Seil 16 geführt ist. Das Rollenprofilelement 18 ist im Bereich des Teleskopstangenprofilelements 6.2 positioniert.

In den Figuren 7 und 8 ist gezeigt, wie mit Hilfe des Verschiebens des Schiebeprofilelements 40 die Schiebeknickeinheit 7, die in Figur 6 noch hinter der Umlenkrolle 15 lag, vor diese über die Klappknickeinheit 4 geschoben wird. Hierbei kommen, wie insbesondere Figur 8 zeigt, im wesentlichen die Zwischengelenkelemente 73, 74, 75, 76 über die Knickgelenkelemente 43, 44, 45, 46 zu liegen, so daß die Knickvorrichtung in Gestalt einer Doppelknickstelle realisiert wird. In den Figur 5 und 6 befindet sich das Teleskopstangenelement 6.1 noch im Teleskopstangenelement 6.2. In den Figuren 7 und 8 ist es aus diesem herausgeschoben dargestellt und kann gegenüber diesem wie in Figur 9 gezeigt verstellt werden.

Die bisherigen Ausführungen zur Doppelknickstelle 4, 7 bezogen sich nur auf eine mehrzügige Aufzugseinrichtung, d. h. ein Armauslegerprofil 2, aus dem mehrere Teleskopstangenelement 6.1, ...,6.n herausgefahren werden können. Zwischen allen diesen Teleskopstangenelementen kann eine solche Doppelknickstelle 4, 7 angeordnet werden. Überlicherweise wird sie, wie bereits beschrieben, zwischen den ersten beiden Teleskopstangenelementen 6.1 und 6.2 angeordnet.

Besteht die Aufzugseinrichtung aus einem Armauslegerprofil 2, und nur einem Teleskopstangenelement 6.1, wird hier die Klappknickeinheit 4 hier an dem Armauslegerprofil 2 positioniert.

In diesem Fall wird an das Armauslegerprofil 2 die Klappknikkeinheit 4 mit ihrem Gelenkzwischenprofilelement 42 und davor das Armverlängerungsprofilelement 41, wie bereits beschrieben, über die Knickgelenkelemente 43, 44, 45, 46 verbunden.

Im Arbeitszustand wird auch hier durch das bereits beschriebene Knickhydraulikzylinderelement 50 die Klappknickeinheit 4 in den ausgestreckten Zustand gebracht und wie ebenfalls bereits beschrieben die Schiebeknickeinheit 7 über die Klappknickeinheit 4 geschoben, so daß das Teleskopstangenelement 6.1 gegenüber dem dahinterliegenden Armauslegerprofil 2 über die Knickgelenkelemente 43, 44, 45, 46 und die Zwischenknickgelenkelemente 73, 74, 75, 76 verstellt und wie in Figur 9 gezeigt abgeknickt werden kann.

Die Arbeitsweise der klappbaren Knickvorrichtung für eine Aufzugseinrichtung, wie sie im Ausführungsbeispiel beschrieben ist, wird im folgenden erläutert.

Im Transportzustand ist, wie Figur 1 zeigt, die Klappknickeinheit 4 auf das Armauslegerprofil 2 bzw. Teleskopstangenprofilelemente geklappt und dort entsprechend gesichert.

Am Einsatzort angekommen, wird das Armverlängerungsprofilelement und das Gelenkzwischenprofilelement 42 mit Hilfe des Knickhydraulikzylinderelements 15 in den ausgestreckten Zustand gebracht, wie er insbesondere in Figur 2 gezeigt ist. Hierbei bilden das Armverlängerungsprofilelement 41 und das Gelenkzwischenprofilelement 42 eine wertvolle Verlängerung des Teleskopstangenelement 6.2.

Das Rollenprofilelement 18 mit der Umlenkrolle 15 hat die Stellung, wie sie insbesondere in Figur 6 gezeigt ist. In dieser Stellung liegt die Schiebeknickeinheit 7 hinter der Klappknickeinheit 4. Anschließend wird das Teleskopstangenelement 6.1 ausgefahren und danach oder mit dem Teleskopstangenelement 6.1 zugleich die Schiebeknickeinheit 7 in Richtung Klappknickeinheit 4 verschoben. Durch ein Vorschieben der beiden Teilschiebeprofilelemente 40.1 und 40.2 kommt so letztendlich die Schiebeknickeinheit 7 über der Klappknikkeinheit 4 zu liegen. Damit befindet sich das Profilelement 40.2 hinter dem Rollenprofilelement 18 mit der Umlenkrolle 15 und das Teilschiebeprofilelement 40.1 davor.

Hat die Schiebeknickeinheit 7 diese Stellung gegenüber der Klappknickeinheit 4 erreicht, kann durch ein Betätigen des Knickhydraulikzylinderelements 15 das ausgefahrene Teleskopstangenelement 6.1 gegenüber dem Teleskopstangelement 6.2 verstellt und damit abgeknickt werden. Durch das Verstellen werden die beiden Knickausnehmungen 48 geschlossen und hierdurch die Knickstellung erreicht. Durch ein Betätigen des Knickhydraulikzylinderelements 15 kann auch ein Abknickwinkel gewählt werden, der größer ist als der, der in Figur 9 gezeigt ist.

Ist der Einsatz der Aufzugseinrichtung an unterschiedlich hohen Gebäuden erforderlich, wird der Höhenunterschied durch ein Ausfahren der weiteren Teleskopelemente überbrückt, so daß der Lastenschlitten 10 beginnend vom Ende des Armauslegerprofils 2 bis hinauf in die Spitze über die Doppelknickstellen 4, 7 hinweg auf das Dach oder eine andere schräg liegende Fläche verfahren werden kann.

## Patentansprüche

1. Fahrbares mobiles Arbeitsgerät, insbesondere Aufzugseinrichtung, mit einer Knickvorrichtung, welches Arbeitsgerät mit einer Anhängerkupplungseinheit (11, 12, 13 14) zu transportieren ist, die insbesondere an einem Armauslegerprofil (2) angeordnet ist, und welches Arbeitsgerät wenigstens ein Profilelement (2, 6.2) aufweist, in dem wenigstens ein Teleskopstangenelement (6.1, ..., 6.n), teleskopierbar angeordnet ist, wobei
- am Profilelement (2, 6.2) eine Klappknickeinheit (4) angeordnet ist,
• die aus einem Gelenkzwischenprofilelement (42) besteht, das mit einem Ende des Profilelementes (2, 6.2) durch ein erstes Knickgelenkelement (44, 46) verbunden ist und das über ein zweites Knickgelenkelement (43, 45) wenigstens an einem Verlängerungsprofilelement (41) angeordnet ist, und
• bei der im Transportzustand das Gelenkzwischenprofilelement (42) und das Armverlängerungsprofilelement (41) auf das Profilelement (2, 6.2) zu legen sind,
- im Profilelement (2, 6.2) ein Schiebeprofilelement (40) zu verschieben ist, in dem eine Schiebeknickeinheit (7) angeordnet ist,
• die aus wenigstens einem Schiebeprofilelement (72) besteht, das mit einem Ende durch ein erstes Zwischenknickgelenkelement (73, 75) mit einem ersten Teilschiebeprofilelement (40.1) und das mit einem gegenüberliegenden Ende durch ein zweites Zwischenknickgelenkelement (74, 76) mit einem zweiten Teilschiebeprofilelement (40.2) verbunden ist, und
- im Arbeitszustand
• das Gelenkzwischenprofilelement (42) und das Verlängerungsprofilelement (41) der Klappknickeinheit (4) vom Profilelement (2, 6.2) zu nehmen und in Verlängerung des Profilelements (2, 6.2) anzuordnen sind,
• das Teleskopstangenelement (6.1) aus dem Profilelement (2, 6.2) und über die Klappknickeinheit (4) zu schieben ist und
• die Schiebeknickeinheit (7) so über die Klappknickeinheit (4) zu schieben ist, daß das Teleskopstangenelement (6.1) in den Knickgelenkelementen (43, 44, 45, 46) und in den Zwischenknickgelenkelementen (73, 74, 75, 76) gegenüber den Profilelement (2, 6.2) zu verstellen ist.

2. Arbeitsgerät nach Anspruch 1, **dadurch gekennzeichnet, daß** das Gelenkzwischenprofilelement (42) und das Verlängerungsprofilelement (41) wenigstens teilweise kompatibel zueinander und wenigstens teilweise kompatibel zum Profilelement (2, 6.2) ausgebildet sind.

3. Arbeitsgerät nach Anspruch 1 oder 2, **dadurch gekennzeichnet, daß** das Gelenkzwischenprofilelement (42) durch das erste und ein drittes Knickgelenkelement (44, 46) mit dem Profilelement (2, 6.2) und durch das zweite und ein viertes Knickgelenkelement (43, 45) mit dem Verlängerungsprofilelement (41) verbunden ist.

4. Arbeitsgerät nach einem der Ansprüche 1 bis 3, **dadurch gekennzeichnet, daß** das Gelenkzwischenprofilelement (42) zu beiden Seiten und das Profilelement (2, 6.2) am Ende und das Verlängerungsprofilelement (41) an dem zum Gelenkzwischenprofilelement (42) zeigenden Ende wenigstens teilweise so mit einer Profilabschrägung (47) versehen sind, so daß im ausgestreckten Zustand der Klappknickeinheit (4) in der Arbeitsstellung Knickausnehmungen (48) wenigstens teilweise auszubilden sind.

5. Arbeitsgerät nach einem der Ansprüche 1 bis 4, **dadurch gekennzeichnet, daß** die Schiebeknickeinheit (7) aus zwei sich gegenüberliegenden Schiebezwischenelementen (72) besteht, die durch das erste und ein drittes Zwischenknickgelenkelement (73, 75) mit dem ersten Teilschiebeprofilelement (40.1) und durch das zweite und ein viertes Zwischenknickgelenkelement (74, 76) mit dem zweiten Teilschiebeprofilelement (40.2) verbunden sind.

6. Arbeitsgerät nach Anspruch 5, **dadurch gekennzeichnet, daß** die beiden Schiebezwischenprofilelemente (72) durch wenigstens ein Gelenkgestänge (71) verbunden sind.

7. Arbeitsgerät nach einem der Ansprüche 1 bis 6, **dadurch gekennzeichnet, daß** die beiden Teilschiebeprofilelemente (40.1, 40.2) des Schiebeprofilelements (40) wie ein Teleskopstangenelement (6.1, ... 6.n) verschiebbar sind

8. Arbeitsgerät nach einem der Ansprüche 1 bis 7, **dadurch gekennzeichnet, daß** im Bereich des Profilelements (2, 6.2) wenigstens teilweise ein Rollenprofilelement (18) mit einer Umlenkrolle (15) positioniert ist, um die ein Seil (16) zu führen ist.

9. Arbeitsgerät nach einem der Ansprüche 1 bis 8, **dadurch gekennzeichnet, daß** das Rollenprofilelement (18) mit der Umlenkrolle (15) vor der Klappknickeinheit (4) angeordnet ist.

10. Arbeitsgerät nach einem der Ansprüche 1 bis 8, **dadurch gekennzeichnet, daß** die Schiebeknickeinheit (7) im Transportzustand hinter und im Arbeitszustand vor dem Rollenprofilelement (18) mit der Umlenkrolle (15) positioniert ist.

11. Arbeitsgerät nach einem der Ansprüche 1 bis 10, **dadurch gekennzeichnet, daß** das Profilelement das Armauslegeprofil (2) ist,
in dem wenigstens das Teleskopstangenelement (6.1,...) angeordnet ist,
das im Transportzustand mit einem Fahrgestell (5) zu einem Chassis (3) zu verbinden ist und
an dem die Anhängerkupplungseinheit (11, 12, 13, 14) in die Transport- und die Arbeitsstellung zu verstellen ist.

12. Arbeitsgerät nach einem der Ansprüche 1 bis 11, **dadurch gekennzeichnet, daß** das Profilelement ein weiteres der Teleskopstangenelemente (6.2,..., 6,n) ist, die teleskopierbar im Armauslegerprofil (2) angeordnet sind.

## Claims

1. Mobile working apparatus, in particular a lift apparatus, having a bendable device, which working apparatus can be transported with a towbar unit (11, 12, 13, 14) which is arranged in particular on a boom arm profile (2) and which working apparatus has at least one profiled element (2, 6.2) in which at least one telescopic rod element (6.1, ..., 6.n) is arranged, wherein
- a folding bendable unit (4) is arranged on the profiled element (2, 6.2)
o which consists of a joint intermediate profiled element (42) which is connected to one end of the profiled element (2, 6.2) by means of a first bendable joint element (44, 46) and which is arranged at least on an extension profiled element (41) by means of a second bendable joint element (43, 45), and
o wherein in the transportation state the joint intermediate profiled element (42) and the arm extension profiled element (41) are to be placed on the profiled element (2, 6.2),
- a movable profiled element (40) is to be displaced in the profiled element (2, 6.2), in which a movable bendable unit (7) is arranged,
o which consists of at least one movable profiled element (72) which is connected with one end by means of a first intermediate bendable joint element (73, 74) with a partial movable profiled element (40.1) and with an opposite end by means of a second intermediate bendable joint element (74, 76) with a second partial movable profiled element (40.2) and
- in the working state
o the joint intermediate profiled element (42) and the extension profiled element (41) of the folding bendable unit (4) are to be taken from the profiled element (2, 6.2) and arranged in extension of the profiled element (2, 6.2),
o the telescopic rod element is to be moved out of the profiled element (2, 6.2) and through the folding bendable unit (4) and
o the movable bendable device (7) is to be pushed through the folding bendable device (4) in such a way that the telescopic rod element (6.1) is to be moved in the bendable joint elements (43, 44, 45, 46) and in the intermediate bendable joint elements (73, 74, 75, 76) in relation to the profiled element (2, 6.2).

2. Working apparatus according to claim 1, **characterised in that** the joint intermediate profiled element (42) and the extension profiled element (41) are formed in such a way that they are at least partially compatible with each other and at least partially compatible with the profiled element (2, 6.2).

3. Working apparatus according to claim 1, **characterised in that** the joint intermediate profiled element (42) is connected by means of the first and a third bendable joint element (44, 46) to the profiled element (2, 6.2) and by means of the second and a fourth bendable joint element (43, 54) to the extension profiled element (41).

4. Working apparatus according to one of the claims 1 to 3, **characterised in that** the joint intermediate profiled element (42) is provided on both sides and the profiled element (2, 6.2) at the end and the extension profiled element (41) at the end pointing towards the joint intermediate profiled element (42) are at least partially provided with a profiled chamfer (47) in such a way that in the extended state of the folding bendable unit (4) in the working position bending recesses (48) are to be at least partially formed.

5. Working apparatus according to one of the claims 1 to 4, **characterised in that** the movable bendable unit (7) consists of two opposing movable intermediate elements (72) which are connected by means of the first and a third intermediate bendable joint element (73, 75) to the first partial movable profiled element (40.1) and by means of the second and a fourth intermediate bendable joint element (74, 76) to the second partial movable profiled element (40.2).

6. Working apparatus according to claim 5, **characterised in that** the two movable intermediate profiled elements (72) are connected by means of at least one connection rod (71).

7. Working apparatus according to one of the claims 1 to 6, **characterised in that** the two partial movable profiled elements (40.1, 40.2) of the movable profiled element (40) can be moved like a telescopic rod element (6.1, ..., 6.n).

8. Working apparatus according to one of the claims 1 to 7, **characterised in that** in the region of the profiled element (2, 6.2) at least in part a roller profiled element (18) is positioned with a pulley block (15), about which a cable (16) is to be guided.

9. Working apparatus according to one of the claims 1 to 8, **characterised in that** the roller profiled element (18) is arranged with the pulley block (15) in front of the foldable bendable unit (4).

10. Working apparatus according to one of the claims 1 to 8, **characterised in that** the movable bendable unit (7) is positioned in the transport state behind and in the working state in front of the roller profiled element (18) with the pulley block (15).

11. Working apparatus according to one of the claims 1 to 10, **characterised in that** the profiled element is the boom arm profile (2),
in which at least the telescopic rod element (6.1, ...) is arranged,
which is to be connected in the transport state to an undercarriage (5) to a chassis (3) and
on which the towbar unit (11, 12, 13, 14) is to be moved into the transport and working position.

12. Working apparatus according to one of the claims 1 to 11, **characterised in that** the profiled element is a further element of the telescopic rod elements (6.2, ..., 6,n) which are arranged in a telescopic manner in the boom arm profile (2).

## Revendications

1. Appareillage mobile tracté, en particulier équipement de levage à dispositif articulé, qui est destiné à être transporté au moyen d'une unité d'accouplement (11, 12, 13 14) de remorque, en pa,rticulier montée sur un profilé (2) de bras porteur, et comprend au moins un élément profilé (2, 6.2) dans lequel au moins un élément de tige télescopique (6.1, ... , 6.n) est monté de manière télescopique, dans lequel:
- l'élément profilé (2, 6.2) porte une unité d'articulation repliable (4) qui y est montée et
• qui se compose d'un élément profilé intermédiaire (42) de joint, qui est connecté à une première extrémité de l'élément profilé (2, 6.2) par un premier élément (44, 46) de joint articulé et qui est monté au moins sur un élément profilé (41) de prolongement au moyen d'un deuxième élément (43, 45) de joint articulé,
• d'une manière telle que l'élément profilé intermédiaire (42) de joint et l'élément profilé (41) de prolongement de bras sont appliqués sur l'élément profilé (2, 6.2) dans l'état de transport,
- dans l'élément profilé (2, 6.2) coulisse un élément profilé coulissant (40) dans lequel est montée une unité d'articulation coulissante (7),
• qui se compose d'au moins un élément profilé coulissant (72) qui est connecté par une première extrémité au moyen d'un premier élément intermédiaire (73, 75) de joint articulé à un premier élément de profilé coulissant partiel (40.1) et qui est connecté par son extrémité opposée au moyen d'un deuxième élément intermédiaire (74, 76) de joint articulé à un deuxième élément profilé coulissant partiel (40.2), et
- dans l'état de travail;
• l'élément profilé intermédiaire (42) de joint et l'élément profilé de prolongement (41) de l'unité d'articulation repliable (4) sont reçus par l'élément profilé (2, 6.2) et sont disposés dans le prolongement de l'élément profilé (2, 6.2),
• l'élément de tige télescopique (6.1) est coulissé hors de l'élément profilé (2, 6.2) et au-dessus de l'unité d'articulation repliable (4), et
• l'unité d'articulation coulissante (7) est coulissée au-dessus de l'unité d'articulation repliable (4) d'une manière telle que l'élément de tige télescopique (6.1) est déplacé par rapport à l'élément profilé (2, 6.2) de manière à entrer dans les éléments de joints articulés (43, 44, 45, 46) et dans les éléments intermédiaires de joints articulés (73, 74, 75, 76).

2. Appareillage selon la revendication 1, **caractérisé en ce que** l'élément profilé intermédiaire (42) de joint et l'élément profilé de prolongement (41) sont configurés de manière à être au moins partiellement compatibles entre eux et au moins partiellement compatibles avec l'élément profilé (2, 6.2).

3. Appareillage selon la revendication 1 ou 2, **caractérisé en ce que** l'élément profilé intermédiaire (42) de joint est connecté par le premier et un troisième éléments de joints articulés (44, 46) à l'élément profilé (2, 6.2) et est connecté par le deuxième et un quatrième éléments de joints articulés (43, 45) avec l'élément profilé de prolongement (41).

4. Appareillage selon l'une quelconque des revendications précédentes, **caractérisé en ce que** l'élément profilé intermédiaire (42) de joint comporte sur les deux côtés un chanfrein et que des profils chanfreinés (47) sont formés au moins partiellement sur l'élément profilé (2, 6.2) à son extrémité et sur le profilé de prolongement (41) à l'extrémité tournée vers l'élément profilé intermédiaire (42) de joint, de manière à former au moins partiellement des évidements d'articulation (48) dans l'état d'extension de l'unité d'articulation repliable (4) dans sa position de travail.

5. Appareillage selon l'une quelconque des revendications précédentes, **caractérisé en ce que** l'unité d'articulation coulissante (7) se compose de deux éléments intermédiaires coulissants opposés l'un à l'autre (72), qui sont connectés par le premier et un troisième éléments intermédiaires de joint articulé (73, 75) au premier élément profilé coulissant partiel (40.1) et sont connectés par le deuxième et un quatrième éléments intermédiaires de joint articulé (74, 76) au deuxième élément profilé coulissant partiel (40.2).

6. Appareillage selon la revendication 5, **caractérisé en ce que** les deux éléments profilés intermédiaires coulissants (72) sont connectés par au moins des trigles (71) de joint.

7. Appareillage selon l'une quelconque des revendications précédentes, **caractérisé en ce que** les deux éléments profilés coulissants partiels (40.1, 40.2) de l'élément profilé coulissant (40) peuvent coulisser à la manière d'un élément de tige télescopique (6.1, ... 6.n).

8. Appareillage selon l'une quelconque des revendications précédentes, **caractérisé en ce qu'**un élément profilé (18) à rouleau, qui inclut un rouleau (15) de changement de direction autour duquel est guidée une corde (16), est positionné au moins partiellement dans la zone de l'élément profilé (2, 6.2).

9. Appareillage selon l'une quelconque des revendications précédentes, **caractérisé en ce que** l'élément profilé (18) à rouleau qui inclut le rouleau (15) de changement de direction est monté devant l'unité d'articulation repliable (4).

10. Appareillage selon l'une quelconque des revendications précédentes, **caractérisé en ce que** l'unité d'articulation coulissante (7) est positionnée, dans l'état de transport, derrière l'élément profilé (18) à rouleau qui inclut le rouleau (15) de changement de direction et est positionnée, dans l'état de travail, devant cet élément profilé.

11. Appareillage selon l'une quelconque des revendications précédentes, **caractérisé en ce que** l'élément profilé est le profilé (2) de bras porteur,
dans lequel est monté au moins l'élément de tige télescopique (6.1, ...),
qui est connecté dans l'état de transport avec un élément (5) en forme de chariot pour constituer un châssis (3) et
sur lequel l'unité d'accouplement (11, 12, 13, 14) de remorque doit être placée dans la position de transport et la position de travail.

12. Appareillage selon l'une quelconque des revendications précédentes, **caractérisé en ce que** l'élément profilé est un autre des éléments (6.2, ... , 6.n) de tige télescopique, qui est monté de manière télescopique dans le profilé (2) de bras porteur.
